# EUROPÄISCHE PATENTSCHRIFT

(11) **EP 2 891 168 B1**
(45) Veröffentlichungstag und Bekanntmachung des Hinweises auf die Patenterteilung: **31.07.2019**
(21) Anmeldenummer: 13753170.3
(22) Anmeldetag: 21.08.2013
(51) Int. Cl.: H01H 47/22, H01H 47/32

(54) **SCHALTUNGSANORDNUNG ZUM ANSTEUERN EINES BISTABILEN RELAIS**
CIRCUIT ARRANGEMENT FOR ACTUATING A BISTABLE RELAY
AGENCEMENT DE CIRCUIT D'EXCITATION D'UN RELAIS BISTABLE

(30) Priorität: 29.08.2012 DE 102012107953
(43) Veröffentlichungstag der Anmeldung: 08.07.2015
(73) Patentinhaber: SMA Solar Technology AG, 34266 Niestetal (DE)
(72) Erfinder: LÜCK, Matthias, 85283 Wolnzach (DE); WOLLENHAUPT, Gerd, 34260 Kaufungen (DE)
(86) Internationale Anmeldenummer: PCT/EP2013/067378
(87) Internationale Veröffentlichungsnummer: WO 2014/033029

(56) Entgegenhaltungen:
- JP-A- S5 760 632
- US-A- 4 257 081
- US-A- 4 533 972
- US-A1- 2008 204 964

## Beschreibung

Die Erfindung betrifft eine Schaltungsanordnung zum Ansteuern eines bistabilen Relais, bei der eine Spule des bistabilen Relais in einer Reihenschaltung mit einem Kondensator angeordnet ist, wobei die Reihenschaltung zum Einschalten des bistabilen Relais über einen ersten Halbleiterschalter mit einer Versorgungsspannung verbunden wird und zum Ausschalten des Relais über einen zweiten Halbleiterschalter kurzgeschlossen wird.

Bistabile Relais werden bevorzugt eingesetzt, wenn beide Schaltzustände - eingeschaltet und ausgeschaltet - für einen längeren Zeitraum eingenommen werden. Anstelle einer dauerhaften Bestromung einer Spule des Relais bei einem monostabilen Relais ist bei dem bistabilen Relais eine Bestromung nur für die Zeitdauer des Umschaltens zwischen den Schaltzuständen erforderlich. Im Rahmen der Anmeldung ist unter einem Relais allgemein eine elektromagnetisch betätigte Schaltvorrichtung zu verstehen, also ein Kleinleistungsrelais ebenso wie ein für höhere Leistungen ausgelegtes Gleich- oder Wechselstromschütz.

Damit ein bistabiles Relais beim Ausfall der Versorgungsspannung einen definierten Schaltzustand einnimmt, wird das bistabile Relais häufig, wie beispielsweise in der Druckschrift JP S57 60 632 A beschrieben ist, in der eingangs genannten Reihenschaltung mit einem Kondensator angeordnet. Beim Wegfall der Versorgungsspannung kann die im Kondensator gespeicherte Energie genutzt werden, um das Relais in einen definierten Schaltzustand, üblicherweise in den ausgeschalteten Zustand, zu bringen. Als Kondensator wird üblicherweise ein Elektrolytkondensator eingesetzt. Die eingangs genannte Schaltungsanordnung kann dabei für ein solches bistabiles Relais geeignet sein, bei dem das Ein- bzw. Ausschalten des Relais über Stromstöße unterschiedlicher Polarität durch eine einzelne Spule des Relais, nachfolgend Relaisspule genannt, erfolgt oder für ein bistabiles Relais, bei dem jeweils eine separate Relaisspule für den Ein- bzw. Ausschaltvorgang vorhanden ist.

Zur Betätigung des Relais ist es jeweils notwendig, eine Mindestspannung an der Relaisspule für eine Mindestzeitdauer anzulegen. Aufgrund des Auflade- bzw. Entladevorgangs des in Reihe mit dem bistabilen Relais geschalteten Kondensators stellt sich über der Relaisspule während des Schaltverlaufs ein in etwa exponentiell wachsender bzw. fallender Spannungsabfall ein. Um zu erreichen, dass auch am Ende der angegebenen Mindestzeit des Stromstoßes die für den Schaltvorgang vorgesehene Mindestspannung an der Relaisspule anliegt, muss entweder ein Kondensator mit relativ großer Kapazität gewählt werden, oder die Versorgungsspannung so hoch gewählt werden, dass auch nach der vorgegebenen Schaltzeit die Spannung an der Relaisspule noch ausreichend hoch ist. Ein Kondensator mit größerer Kapazität ist aus Platz- und Kostengründen nicht wünschenswert. Ein Anheben der Versorgungsspannung ist nachteilig, weil dann unter Umständen zumindest zu Beginn des Auf- bzw. Entladevorgangs des Kondensators eine zu hohe Spannung an der Relaisspule anliegt, wodurch sich die Lebensdauer des Relais verringern kann.

Aus der Druckschrift DE 27 47 607 C2 ist eine Schaltungsanordnung zur Ansteuerung eines bistabilen Relais bekannt, bei der eine Zenerdiode eingesetzt wird, um einen Wert der Versorgungsspannung, unterhalb dessen ein Ausschaltvorgang erfolgt, festzulegen. Es wird jedoch nach wie vor ein Kondensator mit entsprechend hoher Kapazität in Reihenschaltung mit der Relaisspule benötigt. Ein Schutz der Relaisspule vor Schwankungen der Versorgungsspannung nach oben hin wird nicht thematisiert.

Auch die Druckschrift US 4,533,972 zeigt eine Schaltungsanordnung zur Ansteuerung eines bistabilen Relais, bei der ein Kondensator in Reihenschaltung mit einer Relaisspule vorgesehen ist. Es ist eine Spannungsstabilisierung der Spannung vorgesehen, die an die Reihenschaltung angelegt wird. Auf diese Weise kann die Relaisspule vor Schwankungen der Versorgungsspannung geschützt werden, es wird jedoch auch hier ein Kondensator mit entsprechend hoher Kapazität in Reihenschaltung mit der Relaisspule benötigt.

Aus der Druckschrift US 2008/0204964 A1 ist eine Schaltungsanordnung bekannt, bei der parallel zu einer Relaisspule eines bistabilen Relais eine Spannungsbegrenzungsschaltung mit zueinander antiseriell geschalteten Zehner-Dioden angeordnet ist, die Selbstinduktionsspannungsstöße der Spule in beiden Richtungen eines Stromflusses durch die Betätigungsspule abfängt. Diese Schaltungsanordnung dient nicht dem Schutz der Relaisspule, sondern schützt das Relais ansteuernde Schaltkontakte vor einem überspannungsbedingten Schaltlichtbogen.

Es ist eine Aufgabe der vorliegenden Erfindung, eine Schaltungsanordnung der eingangs genannten Art zu schaffen, bei der ein Kondensator mit geringerer Kapazität in der Reihenschaltung mit der Spule des bistabilen Relais verwendet werden kann und die tolerant gegenüber einer in der Höhe variierenden Versorgungsspannung ist.

Diese Aufgabe wird durch eine Schaltungsanordnung mit den Merkmalen des unabhängigen Anspruchs gelöst.

Bei einer erfindungsgemäßen Schaltungsanordnung der eingangs genannten Art ist mindestens ein Spannungsregler vorgesehen, der die an der Relaisspule des bistabilen Relais anliegende Spannung so regelt, dass sie eine vorgegebene Spannung nicht überschreitet.

Dadurch, dass die an der Relaisspule anliegende Spannung so geregelt wird, dass sie eine vorgegebene Spannung nicht überschreitet, wird die unmittelbar an der Relaisspule anliegende Spannung begrenzt. Durch die Begrenzung der Spannung über der Relaisspule fließt bedingt durch den gegebenen Innenwiderstand der Relaisspule entsprechend auch ein in seiner Höhe begrenzter Strom durch die Relaisspule. Somit ist auch der Stromfluss durch den Kondensator begrenzt, da dieser größtenteils durch den durch die Relaisspule fließenden Strom gegeben ist. Durch den begrenzten Stromfluss in den Kondensator ist die Zeitkonstante bei der Auf- oder Entladung des Kondensators ebenfalls begrenzt, wodurch die Zeitdauer des Stromstoßes durch die Relaisspule gegenüber einer Schaltungsanordnung ohne den mindestens einen Spannungsregler verlängert ist. Es wird also der Stromstoß durch die Relaisspule zum Ein- oder Ausschalten des Relais zum Einen in seiner Spannungshöhe begrenzt, so dass Beschädigungen der Relaisspule verhindert werden, und zum Anderen die Zeitdauer des Stromstoßes zum Betätigen des Relais bei gleicher Kapazität des Kondensators verlängert. Im Umkehrschluss kann die Kapazität des Kondensators kleiner gewählt werden als bei einer Schaltungsanordnung ohne den mindestens einen Spannungsregler. Der erste und auch der zweite Halbleiterschalter können dabei jeweils separate Elemente sein. Alternativ ist es möglich, die Funktion des ersten und/oder zweiten Halbleiterschalters durch Schaltelemente des mindestens einen Spannungsreglers umzusetzen.

Bei der erfindungsgemäßen Schaltungsanordnung sind ein erster und/oder zweiter Spannungsregler vorgesehen, die jeweils über einen Eingang, einen Ausgang und einen Regelanschluss verfügen, wobei sich am spannungsgeregelten Ausgang relativ zum Regelanschluss eine Spannung einstellt, deren Absolutwert eine vorgegebene Spannung nicht übersteigt, und wobei der Eingang mit dem ersten bzw. zweiten Halbleiterschalter und der Ausgang und der Regelanschluss jeweils mit einem Ausgangsanschluss für die Relaisspule verbunden sind.

Bevorzugt weist der erste bzw. zweite Spannungsregler jeweils einen Längstransistor auf, dessen Steuereingang jeweils über eine Reihenschaltung einer Zenerdiode und einer Diode mit dem Regelanschluss verbunden ist und jeweils über einen Widerstand mit dem Eingang verbunden ist. Besonders bevorzugt sind die Diode und die Zenerdiode innerhalb ihrer Reihenschaltung antiseriell zueinander verschaltet. Weiterhin sind besonders bevorzugt die Längstransistoren des ersten und des zweiten Spannungsreglers zueinander komplementäre Typen, insbesondere NPN- bzw. PNP-Bipolartransistoren oder n-Kanal bzw. p-Kanal MOSFETs. Die genannten Ausführungen stellen unkomplizierte und gut geeignete Implementierungen für die Spannungsregler dar.

Weitere vorteilhafte Ausgestaltungen und Weiterbildungen finden sich in den abhängigen Ansprüchen.

Die Erfindung wird nachfolgend anhand von Ausführungsbeispielen mithilfe von drei Figuren näher erläutert. Die Figuren zeigen:
- Fig. 1: ein schematisches Schaltbild eines ersten Ausführungsbeispiels einer Schaltungsanordnung zum Ansteuern eines bistabilen Relais;
- Fig. 2: ein schematisches Schaltbild der Schaltungsanordnung des ersten Ausführungsbeispiels in einer alternativen Ausgestaltung; und
- Fig. 3: ein schematisches Schaltbild eines zweiten Ausführungsbeispiels einer Schaltungsanordnung zum Ansteuern eines bistabilen Relais.

Fig. 1 zeigt eine Schaltungsanordnung zum Ansteuern eines bistabilen Relais in einem ersten Ausführungsbeispiel in einer schematischen Darstellung.

Die Schaltungsanordnung weist einen Anschluss 11 für eine positive Versorgungsspannung von V+, einen Anschluss 12 (Masseanschluss; GND - Ground) sowie einen Steuereingang 13 auf. Parallel zu dem Anschluss 11 und dem Masseanschluss 12 ist ein Glättungskondensator 8 angeordnet. Das bistabile Relais ist mit seiner Spule 1, nachfolgend Relaisspule 1 genannt, über einen ersten Ausgangsanschluss 14 und einen zweiten Ausgangsanschluss 15 mit der Schaltungsanordnung verbunden.

Das Relais schaltet abhängig von einem Pegel an dem Steuereingang 13 sowie abhängig davon, ob der Anschluss 11 für die Versorgungsspannung V+ gegenüber dem Masseanschluss 12 mindestens mit einer vorgegebenen Mindestspannung beaufschlagt ist.

Zur Überwachung der Höhe der Versorgungsspannung V+ ist ein Diskriminator 10 vorhanden, der an einem Ausgang ein Logiksignal ausgibt. Erreicht oder übersteigt die Höhe der Versorgungsspannung die Mindestspannung, liegt an dem Ausgang des Diskriminators 10 ein Signal mit dem Logikpegel "1" an, andernfalls ein Signal mit dem Logikpegel "0". Der Ausgang des Diskriminators 10 ist mit einem Eingang eines Logikbausteins 9 verbunden, der Steuereingang 13 mit einem weiteren Eingang dieses Logikbausteins 9. Der Logikbaustein 9 ist als NAND-Gatter ausgebildet, so dass an seinem Ausgang nur dann ein Signal von logisch "0" anliegt, wenn beide Eingänge auf logisch "1" liegen.

Bei dem dargestellten Ausführungsbeispiel schaltet das Relais ein (wird gesetzt), wenn am Ausgang des Logikbausteins 9 ein Signal von logisch "0" anliegt. Bei einem Signal von logisch "1" am Ausgang des Logikbausteins 9 schaltet das bistabile Relais aus (wird zurückgesetzt). Das Relais wird folglich gesetzt, wenn sowohl eine Versorgungsspannung V+ von ausreichender Höhe (größer oder gleich der Mindestspannung) vorliegt, als auch der Steuereingang 13 mit einem Logikpegel von logisch "1" beaufschlagt ist. In den anderen Fällen, also wenn sich die Versorgungsspannung V+ unterhalb der Mindestspannung befindet und / oder der Steuereingang 13 einen Logikpegel von logisch "0" aufweist, wird das Relais zurückgesetzt. Es versteht sich jedoch, dass auch eine umgekehrte Schaltlogik realisiert werden kann. Es kann vorgesehen sein, dass die Logiksignale Pegel gemäß der TTL-Logik annehmen. Des Weiteren sind auch Spannungswerte anderer gängiger Logikpegel, wie z. B. LVTTL, CMOS 1,8V, CMOS 2,5V oder CMOS 5V zur Ansteuerung des Relais am Steuereingang 13 möglich.

Die Relaisspule 1 ist mit einem Kondensator 2 in Reihe geschaltet. Der Kondensator 2 ist dabei zwischen dem zweiten Ausgangsanschluss 15 und dem Masseanschluss 12 angeordnet.

Der erste Ausgangsanschluss 14 ist über einen ersten Spannungsregler 100 und einen ersten Halbleiterschalter 5 mit dem Anschluss 11 für die positive Versorgungsspannung V+ verbunden. Der erste Halbleiterschalter 5 ist in diesem Ausführungsbeispiel als MOSFET (Metal-Oxide Semiconductor Field-Effect Transistor) ausgeführt, dessen Steuereingang (Gate-Anschluss) über einen Widerstand 6 ebenfalls mit dem Anschluss 11 für die positive Versorgungsspannung V+ verbunden ist. Weiterhin ist der Gate-Anschluss des ersten Halbleiterschalters 5 über die Schaltstrecke eines weiteren Halbleiterschalters 3, hier ebenfalls ein MOSFET, mit dem Ausgang des Logikbausteins 9 verbunden. Der Steueranschluss (Gate-Anschluss) des weiteren Halbleiterschalters 3 ist über eine Referenzspannungsquelle 4 auf einem vorgegebenen Potenzial gegenüber dem Massepotential GND gehalten. Das vorgegebene Potenzial wird so gewählt, dass der Halbleiterschalter 3 bei einem Logikpegel von logisch "1" am Ausgang des Logikbausteins 9 sperrt und bei einem Logikpegel von logisch "0" leitet.

Bei einem Potenzial von logisch "0" am Ausgang des Logikbausteins 9 leitet entsprechend der weitere Halbleiterschalter 3 und somit auch der erste Halbleiterschalter 5.

Zwischen dem ersten Halbleiterschalter 5 und dem ersten Ausgangsanschluss 14, mit dem die Relaisspule 1 verbunden ist, ist der erste Spannungsregler 100 angeordnet. Dieser weist einen Eingang 111 auf, mit dem er mit dem ersten Halbleiterschalter 5 verbunden ist und einen Ausgang 112, mit dem er über den ersten Ausgangsanschluss 14 mit der Relaisspule 1 verbunden ist. Zudem weist er einen Regeleingang 113 auf, mit dem er über den zweiten Ausgangsanschluss 15 ebenfalls mit der Relaisspule 1 verbunden ist. Der erste Spannungsregler 100 ist als ein Längsregler ausgebildet, mit einem Längstransistor 101, der mit seiner Schaltstrecke zwischen dem Eingang 111 und dem Ausgang 112 angeordnet ist. Vorliegend ist der Längstransistor 101 ein NPN-Bipolar-Transistor. Der Steuereingang (Basis) des Längstransistors 101 ist über einen Widerstand 104 mit dem Eingang 111 und über eine Serienschaltung aus einer Zenerdiode 102 und einer Diode 103 mit dem Regeleingang 113 verbunden.

Bei einem Pegel von logisch "0" am Ausgang des Logikbausteins 9 und entsprechend leitendem ersten Halbleiterschalter 5 liegt am Eingang 111 des ersten Spannungsreglers 100 das positive Versorgungsspannungspotenzial V+ an. Entsprechend wird der Längstransistor 101 des ersten Spannungsreglers 100 leitend und der erste Ausgangsanschluss 14 für die Relaisspule 1 mit positivem Potenzial beaufschlagt.

In einer alternativen Ausgestaltung der Schaltungsanordnung kann die Funktion des ersten Halbleiterschalters 5 auch von dem Spannungsregler 100, konkret von einem Halbleiterschalter des Spannungsreglers 100, insbesondere dem Längstransistor 101 übernommen werden. Es ist beispielsweise möglich, den Steuereingang des Längstransistors 101 so mit dem Ausgang des Logikbausteins 9 zu verbinden und ihn so anzusteuern, dass der Längstransistor 101 nur dann leitend wird und zur Regelung eingesetzt wird, wenn der Ausgang des Logikbausteins 9 einen Pegel von logisch "0" aufweist. Die Ansteuerung des Längstransistors kann ggf. über weitere Schaltelemente, z.B. Dioden und/oder einen oder mehrere Kleinleistungstransistoren, erfolgen, um die Schaltfunktion mit der Regelfunktion zu kombinieren. Bei dieser alternativen Ausgestaltung der Schaltungsanordnung kann vorteilhafterweise einer der den Strom durch die Relaisspule 1 führenden Transistoren eingespart werden.

Der erste Ausgangsanschluss 14 für die Relaisspule 1 ist weiterhin über einen zweiten Spannungsregler 200 und einen zweiten Halbleiterschalter 7 mit Massepotenzial GND verbunden. Der zweite Spannungsregler 200 weist ebenfalls einen Längstransistor 201 auf, dessen Schaltstrecke von einem Eingang 211 des zweiten Spannungsreglers 200 zu einem Ausgang 212 verläuft, welcher mit dem ersten Ausgangsanschluss 14 für die Relaisspule 1 verbunden ist. Ein Regeleingang 213 ist mit dem zweiten Ausgangsanschluss 15 für die Relaisspule 1 verbunden. Der zweite Spannungsregler 200 ist spiegelbildlich symmetrisch zum ersten Spannungsregler 100 aufgebaut und dazu ausgelegt, eine gegenüber dem Regelanschluss 213 negative Ausgangsspannung am Ausgang 212 in ihrer Höhe zu regeln. Entsprechend wird ein zum Längstransistor 101 komplementärer PNP-Transistor als Längstransistor 201 eingesetzt. Der zweite Halbleiterschalter 7 ist vorliegend ein MOSFET, dessen Steuereingang (Gate-Anschluss) mit dem Ausgang des Logikbausteins 9 der Schaltungsanordnung verbunden ist. Zusammenfassend wird also durch den ersten und den zweiten Spannungsregler 100, 200 die an der Relaisspule 1 anliegende Spannung so geregelt, das ihr Absolutwert eine vorgegebene Spannung nicht übersteigt.

Bei einem Potenzial von logisch "0" am Ausgang des Logikbausteins 9 ist der zweite Halbleiterschalter 7 geöffnet und entsprechend der Längstransistor 201 des zweiten Spannungsreglers 200 nicht leitend. Für die weitere Betrachtung der Vorgänge bei einem Potenzial von logisch "0" am Ausgang des Logikbausteins 9 (dies entspricht einem Potential von logisch "1" am Steuereingang 13 und einer anliegender Versorgungsspannung V+, die größer oder gleich der Mindestspannung ist) kann daher der zweite Spannungsregler 200 unberücksichtigt bleiben.

Entsprechend fließt aufgrund des geschalteten ersten Halbleiterschalters 5 und des leitenden Längstransistors 101 des ersten Spannungsreglers 100 ein Stromfluss durch die Relaisspule 1 und den Kondensator 2, durch den zum Einen das Relais einschaltet und zum Anderen der Kondensator 2 aufgeladen wird. Dabei wird die zwischen dem ersten und dem zweiten Ausgangsanschluss 14, 15 und damit die unmittelbar an der Relaisspule 1 anliegende Spannung durch den ersten Spannungsregler 100 so geregelt, dass sie eine durch die Zenerdiode 102 und die Diode 103 vorgegebene Spannung nicht übersteigt. Durch die Begrenzung der Spannung über der Relaisspule 1 fließt bedingt durch den gegebenen Innenwiderstand der Relaisspule 1 entsprechend auch ein in seiner Höhe begrenzter Strom durch die Relaisspule 1. Entsprechend ist auch der Stromfluss durch den Kondensator 2 begrenzt, da dieser größtenteils durch den durch die Relaisspule 1 fließenden Strom gegeben ist. Der begrenzte Stromfluss in den Kondensator 2 führt in diesen Situationen zu einer Abweichung von der exponentiellen Aufladecharakteristik hin zu einer verzögerten bzw. strombegrenzten Aufladung des Kondensators 2. Hieraus resultiert eine größere über die Aufladezeit des Kondensators 2 gemittelte "effektive Zeitkonstante", wodurch die Zeitdauer des Stromstoßes durch die Relaisspule 1 gegenüber einer Schaltungsanordnung ohne den ersten Spannungsregler verlängert ist. Es wird also der Stromstoß durch die Relaisspule 1 zum Einschalten des Relais zum Einen in seiner Spannungshöhe begrenzt, sodass Beschädigungen der Relaisspule 1 verhindert werden, und zum Anderen die Zeitdauer des Stromstoßes zum Einschalten des Relais bei gleicher Kapazität des Kondensators verlängert. Im Umkehrschluss kann die Kapazität des Kondensators 2 kleiner gewählt werden als bei einer Schaltungsanordnung ohne ersten Spannungsregler 100. Die Diode 203 des zweiten Spannungsreglers 200 verhindert dabei einen Stromfluss über den Regeleingang 213 des zweiten Spannungsreglers 200.

Im Folgenden wird der Fall behandelt, bei dem entweder die Versorgungsspannung V+ in ihrer Höhe unter die Mindestspannung abfällt oder der Steuereingang 13 einen Logikpegel von logisch "0" aufweist. In beiden Fällen wird der Ausgang des Logikbausteins 9 auf den Pegel logisch "1" gesetzt. Es wird davon ausgegangen, dass der Logikbaustein 9 bezüglich seiner Stromversorgung so gepuffert ist, dass ein Pegel von logisch "1" zumindest für eine bestimmte Zeitspanne aufrecht erhalten werden kann.

Bei einem Pegel von logisch "1" am Ausgang des Logikbausteins 9, dessen Spannungsniveau höher ist als das der Referenzspannungsquelle 4, sperren der weitere Halbleiterschalter 3 und der erste Halbleiterschalter 5. Stattdessen wird jedoch der zweite Halbleiterschalter 7 leitend und damit auch der Längstransistor 201 des zweiten Spannungsreglers 200. Der Kondensator 2 wurde aufgrund der zuvor erfolgten Schalthandlung (d.h. die dem Pegel am Ausgang des Logikbausteines 9 von logisch "0" entspricht) nahezu auf den Wert der Versorgungsspannung V+ aufgeladen. Die im Kondensator 2 gespeicherte Ladung entlädt sich nun entsprechend über den zweiten Spannungsregler 200 und die Relaisspule 1. Wiederum verhindert die Diode 103 des ersten Spannungsreglers 100, dass vom Kondensator 2 ein Stromfluss über den Regelanschluss 113 erfolgt.

Der durch die Relaisspule 1 fließende Stromstoß ist von umgekehrter Polarität wie beim Einschalten des Relais und schaltet dieses entsprechend ab. Wiederum ist analog zum Fall des Einschaltens die an der Relaisspule 1 anliegende Spannung - nun durch den zweiten Spannungsregler 200 - begrenzt, sodass eine Maximalspannung an der Relaisspule 1 nicht überschritten wird, der Stromstoß in der Höhe des Stromes begrenzt ist und entsprechend in seiner Dauer verlängert ist. Durch den zweiten Spannungsregler 200 werden also für den Ausschaltvorgang des Relais dieselben Vorteile erzielt, wie durch den ersten Spannungsregler 100 für den Einschaltvorgang.

In einer alternativen Ausgestaltung kann der Längstransistor 201 des zweiten Spannungsreglers 200 unmittelbar und nicht über den zweiten Halbleiterschalter 7 mit dem Masseanschluss 12 verbunden sein, wobei der im Spannungsteiler an der Basis des Längstransistors 201 eingesetzte Widerstand 204 jedoch nach wie vor über den zweiten Halbleiterschalter 7 mit dem Masseanschluss 12 verbunden ist. Auch kann, analog zu der alternativen Ausgestaltung, bei der die Funktion des ersten Halbleiterschalters 5 von dem Längstransistor 101 des ersten Spannungsreglers 100 übernommen wird, die Funktion des zweiten Halbleiterschalters 7 bei geeigneter Ansteuerung durch den zweiten Längstransistors 201 des zweiten Spannungsreglers 200 übernommen werden.

Fig. 2 zeigt eine alternative Ausgestaltung der Schaltungsanordnung gemäß Fig. 1. Im Unterschied zu dem Beispiel der Fig. 1 ist die vorliegende Schaltungsanordnung zur Ansteuerung eines bistabilen Relais mit zwei Relaisspulen 1a, 1b geeignet. Das Relais wird bei einem Stromstoß durch eine erste der beiden Relaisspulen, beispielhaft der Relaisspule 1a, gesetzt und bei einem Stromstoß durch die zweite der beiden Relaisspulen, beispielhaft die Relaisspule 1b, zurückgesetzt.

Beide Relaisspulen 1a, 1b sind mit einem ihrer Anschlüsse gemeinsam mit dem zweiten Ausgangsanschluss 15 der Schaltungsanordnung verbunden. Der andere Anschluss der ersten Relaisspule 1a ist mit dem Ausgang 112 des ersten Spannungsreglers 100 verbunden und der andere Anschluss der zweiten Relaisspule 1b ist mit dem Ausgang 212 des zweiten Spannungsreglers 200 verbunden. Die beiden Anschlüsse 112, 212 sind untereinander nicht direkt verbunden, entsprechend sind zwei erste Ausgangsanschlüsse 14a, 14b vorhanden, um die Relaisspulen 1a, 1b an die Schaltungsanordnung anzuschließen.

Bezüglich der Funktion wird auf die Ausführungen zu Fig. 1 verwiesen. Ein Stromstoß zum Setzen des Relais wird der Relaisspule 1a zugeführt, ein Stromstoß zum Zurücksetzen der Relaisspule 1b. Wie bei dem Beispiel der Fig. 1 ist die dabei an den Relaisspulen 1a, 1b anliegende Spannung sowohl beim Setzen als auch beim Zurücksetzen durch die Spannungsregler 100 bzw. 200 in ihrer Höhe begrenzt.

Fig. 3 zeigt ein zweites Ausführungsbeispiel einer Schaltungsanordnung zum Ansteuern eines bistabilen Relais. Gleiche Bezugszeichen kennzeichnen in diesem Ausführungsbeispiel gleiche oder gleichwirkende Elemente wie beim ersten Ausführungsbeispiel.

Die Schaltung im zweiten Ausführungsbeispiel entspricht im Wesentlichen der des ersten Ausführungsbeispiels, auf deren Beschreibung hiermit verwiesen wird. Im Unterschied zu der in Fig. 1 dargestellten Schaltungsanordnung sind vorliegend auch für den ersten und den zweiten Spannungsregler 100, 200 MOSFETs als Längstransistoren 101 und 201 eingesetzt. Wiederum werden komplementäre Längstransistoren 101, 201 eingesetzt, vorliegend ein n-Kanal MOSFET als Längstransistor 101 des ersten Spannungsreglers 100 und ein p-Kanal MOSFET als Längstransistor 201 des zweiten Spannungsreglers 200.

Um sicher zu stellen, dass der Längstransistor 201 des zweiten Spannungsreglers 200 beim Einschaltvorgang des Relais sperrt bzw. der Längstransistor 101 des ersten Spannungsreglers 100 beim Ausschaltvorgang des Relais sperrt, sind vom ersten Ausgangsanschluss 14 ausgehende Widerstände 105, 205 jeweils mit dem Steuereingang (Gate-Anschluss) der Längstransistoren 101, 201 verbunden. Diese Widerstände können sehr hochohmig sein und beeinflussen die sonstige Funktionalität der Schaltungsanordnung nicht. Gegebenenfalls können - je nach verwendetem MOSFET-Typ für die Längstransistoren 101, 201 und aufgrund des dort stets inhärent vorhandenen hochohmigen Widerstandes zwischen Gate und Source Anschluss - die Widerstände 105, 205 auch bei Verwendung von MOSFET-Transistoren als Längstransistoren 101, 201 entfallen.

### Bezugszeichenliste

- 1, 1a, 1b: Relaisspule
- 2: Kondensator
- 3: weiterer Halbleiterschalter
- 4: Referenzspannungsquelle
- 5: erster Halbleiterschalter
- 6: Widerstand
- 7: zweiter Halbleiterschalter
- 8: Glättungskondensator
- 9: Logikbaustein
- 10: Diskriminator

- 11: Anschluss für positive Versorgungsspannung V+
- 12: Masseanschluss (GND)
- 13: Steuereingang
- 14, 14a, 14b,15: Ausgangsanschluss für die Relaisspule

- 100: erster Spannungsregler
- 101: Längstransistor
- 102: Zenerdiode
- 103: Diode
- 104, 105: Widerstand

- 111: Eingang des ersten Spannungsreglers
- 112: Ausgang des ersten Spannungsreglers
- 113: Regelanschluss des ersten Spannungsreglers

- 200: zweiter Spannungsregler
- 201: Längstransistor
- 202: Zenerdiode
- 203: Diode
- 204, 205: Widerstand
- 211: Eingang des zweiten Spannungsreglers
- 212: Ausgang des zweiten Spannungsreglers
- 213: Regelanschluss des zweiten Spannungsreglers

## Patentansprüche

1. Schaltungsanordnung zum Ansteuern eines bistabilen Relais, bei der eine Relaisspule (1, 1a, 1b) des bistabilen Relais in einer Reihenschaltung mit einem Kondensator (2) angeordnet ist, wobei die Reihenschaltung zum Einschalten des bistabilen Relais über einen ersten Halbleiterschalter (5) mit einer Versorgungsspannung (V+) verbunden ist und zum Ausschalten des bistabilen Relais mithilfe eines zweiten Halbleiterschalters (7) kurzgeschlossen wird, **dadurch gekennzeichnet, dass** mindestens ein Spannungsregler (100, 200) vorgesehen ist, der die an der Relaisspule (1, 1a, 1b) des bistabilen Relais anliegende Spannung so regelt, dass sie eine vorgegebene Spannung nicht überschreitet, wobei ein erster Spannungsregler (100) vorgesehen ist, der einen Eingang (111), einen Ausgang (112) und einen Regelanschluss (113) aufweist, wobei sich am spannungsgeregelten Ausgang (112) relativ zum Regelanschluss (113) eine Spannung einstellt, deren Absolutwert eine vorgegebene Spannung nicht übersteigt, und wobei der Eingang (111) mit dem ersten Halbleiterschalter (5) und der Ausgang (112) und der Regelanschluss (113) jeweils mit einem Ausgangsanschluss (14, 15) für die Relaisspule (1, 1a, 1b) verbunden sind.

2. Schaltungsanordnung nach Anspruch 1, bei der der erste Spannungsregler (100) einen Längstransistor (101) aufweist, dessen Steuereingang über eine Reihenschaltung einer Zenerdiode (102) und einer Diode (103) mit dem Regelanschluss (113) verbunden ist und über einen Widerstand (104) mit dem Eingang (111) verbunden ist.

3. Schaltungsanordnung nach Anspruch 2, bei der die Diode (103) und die Zenerdiode (102) innerhalb ihrer Reihenschaltung antiseriell zueinander verschaltet sind.

4. Schaltungsanordnung nach einem der Ansprüche 1 bis 3, bei der ein zweiter Spannungsregler (200) vorgesehen ist, der einen Eingang (211), einen Ausgang (212) und einen Regelanschluss (213) aufweist, wobei sich am spannungsgeregelten Ausgang (212) relativ zum Regelanschluss (213) eine Spannung einstellt, deren Absolutwert eine vorgegebene Spannung nicht übersteigt, und wobei der Eingang (211) mit dem Masseanschluss (12) und der Ausgang (212) und der Regelanschluss (213) jeweils mit einem der Ausgangsanschlüsse (14, 15) der Relaisspule (1, 1a, 1b) verbunden sind.

5. Schaltungsanordnung nach Anspruch 4, bei der der zweite Spannungsregler (200) einen Längstransistor (201) aufweist, dessen Steuereingang über eine Reihenschaltung einer Zenerdiode (202) und einer Diode (203) mit dem Regelanschluss (213) verbunden ist und über einen Widerstand (204) mit dem Eingang (211) verbunden ist, wobei der Eingang (211) über den zweiten Halbleiterschalter (7) mit dem Masseanschluss (12) verbunden ist.

6. Schaltungsanordnung nach Anspruch 4, bei der der zweite Spannungsregler (200) einen Längstransistor (201) aufweist, dessen Steuereingang über eine Reihenschaltung einer Zenerdiode (202) und einer Diode (203) mit dem Regelanschluss (213) verbunden ist und über einen Widerstand (204) mit dem zweiten Halbleiterschalter (7) verbunden ist.

7. Schaltungsanordnung nach Anspruch 5 oder 6, bei der die Diode (203) und die Zenerdiode (202) innerhalb ihrer Reihenschaltung antiseriell zueinander verschaltet sind.

8. Schaltungsanordnung nach einem der Ansprüche 5 bis 7, bei der die Anode der Zenerdiode (102) über den Ausgangsanschluss (15) für die Relaisspule (1, 1a, 1b) mit der Kathode der Zenerdiode (202) verbunden ist.

9. Schaltungsanordnung nach einem der Ansprüche 5 bis 7, bei der die Kathode der Diode (103) über den Ausgangsanschluss (15) für die Relaisspule (1, 1a, 1b) mit der Anode der Diode (203) verbunden ist.

10. Schaltungsanordnung nach einem der Ansprüche 5 bis 7, bei der der Längstransistor (101) des ersten Spannungsreglers (100) und der Längstransistor (201) des zweiten Spannungsreglers (200) zueinander komplementäre Typen sind, insbesondere NPN- bzw. PNP-Bipolartransistoren oder n-Kanal bzw. p-Kanal MOSFETs.

11. Schaltungsanordnung nach einem der Ansprüche 1 bis 10, bei der der erste und der zweite Halbleiterschalter (5, 7) derart mit einem Steuereingang (13) der Schaltungsanordnung verbunden sind, dass sie abhängig von einem digitalen Eingangspegel an dem Steuereingang (13) invers zueinander leitend bzw. gesperrt sind.

## Claims

1. A circuit arrangement for actuating a bistable relay, wherein a relay coil (1, 1a, 1b) of the bistable relay being arranged in a series circuit with a capacitor (2), wherein the series circuit is connected to a supply voltage (V+) via a first semiconductor switch (5) for switching on the bistable relay and is short-circuited through a second semiconductor switch (7) for switching off the bistable relay, **characterized in that** at least one voltage regulator (100, 200) is configured to regulate the voltage present at the relay coil (1, 1a, 1b) of the bistable relay such that a preset voltage is not exceeded, wherein a first voltage regulator (100) is provided comprising an input (111), an output (112) and a control terminal (113), wherein a voltage is generated at the voltage-regulated output (112) relative to the control terminal (113), whose absolute value does not exceed a preset voltage, and wherein the input (111) is connected to the first semiconductor switch (5) and the output (112) and the control terminal (113) are each connected to an output terminal (14, 15) of the relay coil (1, 1a, 1b).

2. The circuit arrangement as claimed in claim 1, wherein the first voltage regulator (100) comprises a series transistor (101), a control input of the series transistor (101) being connected to the control terminal (113) via a series circuit comprising a zener diode (102) and a diode (103) and being connected to the input (111) via a resistor (104).

3. The circuit arrangement as claimed in claim 2, wherein the diode (103) and the zener diode (102) are connected back-to-back in series with one another within the series circuit.

4. The circuit arrangement as claimed in one of claims 1 to 3, further comprising a second voltage regulator (200) with an input (211), an output (212) and a control terminal (213), wherein a voltage is produced at the voltage-regulated output (212) relative to the control terminal(213), whose absolute value does not exceed a preset voltage, and wherein the input (211) is connected to the ground terminal (12) and the output (212) and the control terminal(213) are each connected to one of the output terminals (14, 15) of the relay coil (1, 1a, 1b).

5. The circuit arrangement as claimed in claim 4, wherein the second voltage regulator (200) comprises a series transistor (201), a control input of the series transistor (201) being connected to the control terminal (213) via a series circuit comprising a zener diode (202) and a diode (203), and being connected to the input (211) via a resistor (204), wherein the input (211) is connected to the ground terminal (12) via the second semiconductor switch (7).

6. The circuit arrangement as claimed in claim 4, wherein the second voltage regulator (200) comprises a series transistor (201), a control input of the series transistor (201) being connected to the control terminal (213) via a series circuit comprising a zener diode (202) and a diode (203), and being connected to the second semiconductor switch (7) via a resistor (204).

7. The circuit arrangement as claimed in claim 5 or 6, wherein the diode (203) and the zener diode (202) are connected back-to-back in series with one another within the series circuit.

8. The circuit arrangement as claimed in one of claims 5 to 7, wherein an anode of the zener diode (102) is connected to a cathode of the zener diode (202) via the output terminal (15) of the relay coil (1, 1a, 1b).

9. The circuit arrangement as claimed in one of claims 5 to 7, wherein a cathode of the diode (103) is connected to an anode of the diode (203) via the output terminal (15) of the relay coil (1, 1a, 1b).

10. The circuit arrangement as claimed in one of claims 5 to 7, wherein the series transistor (101) of the first voltage regulator (100) and the series transistor (201) of the second voltage regulator (200) are of complementary types to one another, in particular NPN or PNP bipolar transistors or n-channel or p-channel MOSFETs.

11. The circuit arrangement as claimed in one of claims 1 to 10, wherein the first and second semiconductor switches (5, 7) are connected to a control input (13) of the circuit arrangement in such a way that they are on or off inversely with respect to one another depending on a digital input level at the control input (13).

## Revendications

1. Disposition de circuit pour le contrôle d'un relais bistable, dans laquelle une bobine de relais (1, 1a, 1b) du relais bistable est branchée en série avec un condensateur (2), le branchement en série étant relié, pour l'activation du relais bistable, par l'intermédiaire d'un premier commutateur semi-conducteur (5), avec une tension d'alimentation (V+) et, pour la désactivation du relais bistable, court-circuité au moyen d'un deuxième commutateur semi-conducteur (7), **caractérisée en ce qu'**au moins un régulateur de tension (100, 200) est prévu, lequel régule la tension appliquée à la bobine de relais (1, 1a, 1b) du relais bistable de façon à ce qu'elle ne dépasse pas une tension prédéterminée, un premier régulateur de tension (100) étant prévu, lequel comprend une entrée (111), une sortie (112) et un raccordement de régulation (113), une tension apparaissant au niveau de la sortie régulée en tension (112) par rapport au raccordement de régulation (113), dont la valeur absolue ne dépasse pas une tension prédéterminée, l'entrée (111) étant reliée avec le premier commutateur semi-conducteur (5) et la sortie (112) et le raccordement de régulation (113) étant reliés chacun avec un raccordement de sortie (14, 15) pour la bobine de relais (1, 1a, 1b).

2. Disposition de circuit selon la revendication 1, dans laquelle le premier régulateur de tension (100) comprend un transistor à passage direct (101) dont l'entrée de commande est reliée avec le raccordement de régulation (113) par l'intermédiaire d'un branchement en série d'une diode Zener (102) et d'une diode (103) et est reliée avec l'entrée (111) par l'intermédiaire d'une résistance (104).

3. Disposition de circuit selon la revendication 2, dans laquelle la diode (103) et la diode Zener (102) sont branchées entre elles de manière anti-sérielle à l'intérieur de leur branchement en série.

4. Disposition de circuit selon l'une des revendications 1 à 3, dans laquelle un deuxième régulateur de tension (200) est prévu, lequel comprend une entrée (211), une sortie (212) et un raccordement de régulation (213), une tension apparaissant au niveau de la sortie régulée en tension (212) par rapport au raccordement de régulation (213), dont la valeur absolue ne dépasse pas une tension prédéterminée et l'entrée (211) étant reliée avec le raccordement à la masse (12) et la sortie (212) et le raccordement de régulation (213) étant reliés chacun avec un des raccordements de sortie (14, 15) de la bobine de relais (1, 1a, 1b).

5. Disposition de circuit selon la revendication 4, dans laquelle le deuxième régulateur de tension (200) comprend un transistor à passage direct (201), dont l'entrée de commande est reliée avec le raccordement de régulation (213) par l'intermédiaire d'un branchement en série d'une diode Zener (202) et d'une diode (203) et est reliée avec l'entrée (211) par l'intermédiaire d'une résistance (204), l'entrée (211) étant reliée par l'intermédiaire du deuxième commutateur semi-conducteur (7) avec le raccordement à la masse (12).

6. Disposition de circuit selon la revendication 4, dans laquelle le deuxième régulateur de tension (200) comprend un transistor à passage direct (201), dont l'entrée de commande est reliée avec le raccordement de régulation (213) par l'intermédiaire d'un branchement en série d'une diode Zener (202) et d'une diode (203) et est reliée avec le deuxième commutateur semi-conducteur (7) par l'intermédiaire d'une résistance (204) .

7. Disposition de circuit selon la revendication 5 ou 6, dans laquelle la diode (203) et la diode Zener (202) sont branchées, à l'intérieur de leur branchement en série, de manière anti-sérielle entre elles.

8. Disposition de circuit selon l'une des revendications 5 à 7, dans laquelle l'anode de la diode Zener (102) est reliée par l'intermédiaire du raccordement de sortie (15) pour la bobine de relais (1, 1a, 1b) avec la cathode de la diode Zener (202).

9. Disposition de circuit selon l'une des revendications 5 à 7, dans laquelle la cathode de la diode (103) est reliée par l'intermédiaire du raccordement de sortie (15) pour la bobine de relais (1, 1a, 1b) avec l'anode de la diode (203).

10. Disposition de circuit selon l'une des revendications 5 à 7, dans laquelle le transistor à passage direct (101) du premier régulateur de tension (100) et le transistor à passage direct (201) du deuxième régulateur de tension (200) sont de types complémentaires entre eux, plus particulièrement des transistors bipolaires NPN ou PNP ou des MOSFET à canal n ou à canal p.

11. Disposition de circuit selon l'une des revendications 1 à 10, dans laquelle les premier et deuxième commutateurs semi-conducteurs (5, 7) sont reliés avec une entrée de commande (13) de la disposition de circuit de façon à ce qu'ils soient conducteurs ou bloqués de manière inverse entre eux en fonction d'un niveau d'entrée numérique au niveau de l'entrée de commande (13).
